# EUROPÄISCHE PATENTSCHRIFT

(11) **EP 2 259 886 B1**
(45) Veröffentlichungstag und Bekanntmachung des Hinweises auf die Patenterteilung: **09.05.2012**
(21) Anmeldenummer: 09727363.5
(22) Anmeldetag: 04.03.2009
(51) Int. Cl.: B22D 11/12, B21B 1/46

(54) **VERFAHREN UND VORRICHTUNG FÜR EINE GIESS-WALZ-VERBUNDANLAGE**
METHOD AND APPARATUS FOR A COMBINED CASTING-ROLLING INSTALLATION
PROCÉDÉ ET DISPOSITIF POUR UNE INSTALLATION COMPOSITE DE COULÉE ET DE LAMINAGE

(30) Priorität: 04.04.2008 AT 5332008
(43) Veröffentlichungstag der Anmeldung: 15.12.2010
(73) Patentinhaber: Siemens VAI Metals Technologies GmbH, 4031 Linz (AT)
(72) Erfinder: JESCHE, Michael, 2340 Mödling (AT); NESS, Daniel, 4101 Aschach (AT); PEITL, Wolfgang, 4499 St. Florian (AT); SEILINGER, Alois, 4040 Linz (AT); SHORE, Robert Andrew, 4061 Pasching (AT); HOHENBICHLER, Gerald, 4484 Kronstorf (AT); PUEHRINGER, Heinrich, 4623 Gunskirchen (AT)
(74) Vertreter: Maier, Daniel Oliver
(86) Internationale Anmeldenummer: PCT/EP2009/052532
(87) Internationale Veröffentlichungsnummer: WO 2009/121678

(56) Entgegenhaltungen:
- EP-A- 0 611 610
- EP-A- 0 761 327
- EP-A- 0 860 215
- EP-A- 1 240 954
- WO-A-00/71272
- JP-A- 1 224 102

## Beschreibung

Die vorliegende Erfindung betrifft ein Verfahren und eine Vorrichtung zur Herstellung von warmgewalzten Produkten in einer Gieß-Walz-Verbundanlage.

Konkret betrifft die Erfindung ein Verfahren zur Herstellung von warmgewalzten Produkten in einer Gieß-Walz-Verbundanlage, wobei ein endlos stranggegossenes Vormaterial ungeschnitten, d.h. als ein Strang, zu einer Walzstraße transportiert, dort gewalzt, anschließend abgekühlt, zerteilt und gespeichert wird.

Gieß-Walz-Verbundanlagen zur Umsetzung dieses Verfahrens umfassen im Wesentlichen eine Gießanlage, einen Rollgang, eine für den direkten Einsatz an Gussprodukten geeignete Walzanlage, eine Kühlstrecke und eine Speichervorrichtung (z.B. eine Aufwickelvorrichtung für Flachprodukte, eine Legevorrichtung für Drähte oder ein Auslaufbereich für Langprodukte).

Um im Fall von geplanten Produktionsunterbrechungen, wie z.B. bei einem Walzenwechsel oder bei Wartungsarbeiten, den kontinuierlichen Betrieb der Stranggussanlage aufrecht erhalten zu können, kann gemäß WO 00/71272 A1 entweder a) der Strang des kontinuierlich produzierten Vormaterials abgetrennt und die Walzgeschwindigkeit erhöht werden; oder b) der Strang abgetrennt und die Gießgeschwindigkeit reduziert werden; oder c) es wird der Strang auf Strangabschnitte zerteilt, welche anschließend ausgeschleust werden.

Für ungeplante Produktionsunterbrechungen, wie z.B. bei einer Störung in der Heizstrecke, der Kühlstrecke oder der Speichereinrichtung, oder bei einem Notstopp in der Fertigwalzstraße, ist das aus der WO 00/71272 A1 bekannte Verfahren nicht geeignet, da eine Kollision zwischen dem kontinuierlich produzierten Vormaterial und dem abgetrennten Strangabschnitt nicht vermieden werden kann. Somit muss der kontinuierliche Stranggussprozess beim Auftreten einer ungeplanten Produktionsunterbrechung auch weiterhin unterbrochen werden.

Aufgabe der Erfindung ist es, ein Verfahren und eine Gieß-Walz-Verbundanlage der eingangs genannten Art zu schaffen, mit welchem der ununterbrochene Stranggussprozess nicht nur bei einer geplanten sondern auch bei einer ungeplanten Produktionsunterbrechung, welche beispielsweise in einer Heizstrecke, einer Fertigwalzstrasse, einer Kühlstrecke oder einer Speichervorrichtung auftritt, aufrecht erhalten werden kann.

Diese Aufgabe wird durch ein Verfahren gelöst, bei dem zur Überbrückung einer Produktionsunterbrechung in einem Anlagenteil, welcher der Einrichtung zum Zerteilen und Ausfördern nachgelagert ist, folgende Verfahrensschritte durchgeführt werden:
a) Abschneiden eines Strangabschnitts des kontinuierlich produzierten Vormaterials mittels einer ersten Schere;
b) Anheben des Fußteils des Strangabschnitts vom Rollgang mittels einer Anhebevorrichtung;
c) Zerstückeln des die erste Schere passierenden Vormaterials in Schrottstücke mittels der ersten Schere, Ausfördern der Schrottstücke, Entfernen des Strangabschnitts bis zur Wiederherstellung der Betriebsbereitschaft der Gieß-Walz-Verbundanlage.

Das von einer Stranggussanlage kontinuierlich produzierte und gegebenenfalls vorgewalzte Material wird als Vormaterial bezeichnet. Der abgetrennte Teil des Strangs des kontinuierlich produzierten Vormaterials wird in dieser Schrift als Strangabschnitt bezeichnet. Die Vormaterialstücke, welche von der ersten Schere zerstückelt und ausgefördert werden, werden als Schrottstücke bezeichnet. Bei den angegebenen Produktionsunterbrechungen kann es sich vorzugsweise um ungeplante Unterbrechungen, z.B. Notstopps, aber auch um geplante Unterbrechungen für Umbau-, Reparatur- oder Wartungsarbeiten handeln, welche in einem der Einrichtung zum Zerteilen und Ausfördern nachgelagerten Anlagenteil auftreten. Das Zerstückeln des Vormaterials und Ausfördern der Schrottstücke wird solange aufrecht erhalten, bis entweder kein Material mehr die erste Schere passiert oder die Produktionsunterbrechung beendet, dh. die Betriebsbereitschaft der Gieß-Walz-Verbundanlage wiederhergestellt, worden ist. Vor der Wiederaufnahme des Normalbetriebs der Gieß-Walz-Verbundanlage ist sicherzustellen, dass der abgeschnittene Strangabschnitt entfernt und die Anhebevorrichtung wieder abgesenkt wird.

In einer für den kollisionsfreien Betrieb der Anlage vorteilhaften Ausprägung des Verfahrens, erfolgt das Abschneiden des Strangabschnitts des kontinuierlich produzierten Vormaterials mittels der ersten Schere gleichzeitig oder unmittelbar nach dem Auftreten der Produktionsunterbrechung. Das Abschneiden gilt als unmittelbar nach der Produktionsunterbrechung erfolgt, wenn das Anheben der Anhebevorrichtung im Wesentlichen nach einer kurzen Zeitspanne, beinhaltend die Signallaufzeiten von einem Sensor zur Steuerung und der Steuerung zur Anhebevorrichtung, sowie der Reaktionszeit der Steuerung, initiiert wurde.

Das Anheben des Fußteils des Strangabschnitts mittels der Anhebevorrichtung erfolgt vorteilhafterweise unmittelbar nach dem Abschneiden des Strangabschnitts und stellt sicher, dass es zu keiner Kollision zwischen dem abgeschnittenen Strangabschnitt und dem kontinuierlich produzierten Vormaterial kommen kann.

Vorteilhafterweise werden die Schrottstücke in einen absenkbaren Rollgang, welcher der ersten Schere nachgelagert ist, ausgefördert und bis zur Wiederherstellung der Betriebsbereitschaft der Gieß-Walz-Verbundanlage entfernt. Es ist zu beachten, dass der absenkbare Rollgang vor der Wiederaufnahme des Normalbetriebs der Gieß-Walz-Verbundanlage wieder angehoben wird. Selbstverständlich können die Schrottstücke auch mittels einer Querfördereinrichtung vom Rollgang in einen externen Lagerbereich ausgefördert werden.

In besonders vorteilhafter Weise wird das erfindungsgemäße Verfahren ausgeführt, wenn gleichzeitig oder nach dem Abschneiden des Strangabschnitts, das Vormaterial von einer zweiten Schere, welche der ersten Schere vorgelagert ist, auf Vorproduktabschnitte zerteilt wird, die mittels einer Ausfördervorrichtung, welche sich zwischen der zweiten und der ersten Schere befindet, ausgefördert werden. Die so ausgeförderten Vormaterialabschnitte haben eine bestimmte Länge, beispielsweise 8 bis 14 m, und werden als Vorproduktabschnitte bezeichnet und können z.B. einer späteren Bearbeitung in einer externen Walzstraße unterzogen werden. Das Zerteilen des Vormaterials und das Ausfördern der Vorproduktabschnitte werden bis zur Wiederherstellung der Betriebsbereitschaft der Gieß-Walz-Verbundanlage aufrecht erhalten.

Das Ausfördern von Vorproduktabschnitten mittels der Ausfördervorrichtung erfolgt vorteilhafterweise durch ein Anheben der Vorproduktabschnitte aus dem Rollgang, ein Transportieren zu einer Stapelvorrichtung und ein Absenken in eine Stapelvorrichtung.

Um das kollisionsfreie Ausfördern von Vorproduktabschnitten zu erleichtern, ist es vorteilhaft, die Vorproduktabschnitte vor dem Ausfördern in der Ausfördervorrichtung mittels motorisch angetriebener Rollen oder Treibrollen auf dem Rollgang zu beschleunigen. Hierdurch wird eine Lücke zwischen dem nachkommenden Vormaterial und dem Vorproduktabschnitt geschaffen.

In einer weiteren vorteilhaften Ausprägung wird das Verfahren bei großen Gesamtdickenänderungen zwischen dem endlos stranggegossenen Vormaterial und dem Endprodukt so durchgeführt, dass das Vormaterial nach seiner vollständigen Durcherstarrung in einer ein- oder mehrgerüstigen Vorwalzstraße ohne zusätzliche Erwärmung, d.h. mit der Gießhitze des Stranggussprozesses, vorgewalzt wird. Dabei wird das stranggegossene Vormaterial in einer der Stranggussanlage nachgelagerten Vorwalzstraße gewalzt, wobei bei dieser Ausführungsvariante auch große Dickenänderungen in der Vorwalzstraße, besonders bei Verwendung einer sogenannten High-Reduction-Mill, ohne zusätzliche Erwärmung des Walzgutes erreicht werden können.

Eine Reduktion der Transportgeschwindigkeit des stranggegossenen Vormaterials gleichzeitig oder unmittelbar nach dem Auftreten einer Produktionsunterbrechung, oder dem Abschneiden des Strangabschnitts mit der ersten Schere, kann aus unterschiedlichen Gründen vorteilhaft sein. Dies kann einerseits der Fall sein, wenn eine kommerzielle Verwertung der Schrottstücke oder der Vorproduktabschnitte nicht zu erwarten ist. Andererseits kann das der Fall sein, wenn die zweite Schere als Pendelschere ausgeführt ist, welche gegebenenfalls nur bei relativ niedrigen Transportgeschwindigkeiten zuverlässig funktioniert, man jedoch möglichst bald mit dem Ausfördern von Vorproduktabschnitten beginnen möchte.

Auf besonders vorteilhafte Weise wird die Reduktion der Transportgeschwindigkeit des Vormaterials durch ein Auffahren eines oder mehrerer Gerüste der Vorwalzstraße erreicht.

Weiters kann die Reduktion der Transportgeschwindigkeit des Vormaterials auch durch eine Reduktion der Gießgeschwindigkeit der kontinuierlich arbeitenden Stranggussanlage erfolgen. Diese Maßnahme ist besonders dann zweckmäßig, wenn das Vormaterial nicht vorgewalzt wird und/oder eine kommerzielle Verwertung des Vormaterials nicht erwartbar ist.

Auch beim Anfahren der Gieß-Walz-Verbundanlage erweist sich das erfindungsgemäße Verfahren als vorteilhaft. Hierzu wird ein Anfahrstrang in die Stranggussanlage eingebracht, welcher mit dem angegossenen Strang mitbewegt wird. Der Anfahrstrangkopf wird mit einem Teil des endlos stranggegossenen Vormaterials von einer der Scheren (der ersten oder der zweiten Schere) abgetrennt und im Bereich der Ausfördervorrichtung entfernt.

Es ist weiters vorteilhaft, dass ein beim Anfahren der Vorwalzstraße am stranggegossenen Vormaterial entstandenes Keilstück von der zweiten Schere abgetrennt oder zerstückelt und im Bereich der Ausfördervorrichtung entfernt wird. Ein Keilstück entsteht beispielsweise während des Anstellens der Arbeitswalzen der Vorwalzstraße auf die Betriebswalzdicke, oder durch eine besondere Fahrweise der Stranggussanlage.

In Abhängigkeit von der Temperatur und der Transportgeschwindigkeit des Vormaterials, des Anlagenlayouts und den spezifischen Anforderungen an das Endprodukt (z.B. den Gefügeeigenschaften) kann es vorteilhaft sein, dass vor dem Walzen in der Fertigwalzstraße die Temperatur des ungeschnittenen Vormaterials mittels einer Heizstrecke auf Walztemperatur eingestellt wird.

Um eine möglichst unmittelbare Umsetzung des erfindungsgemäßen Verfahrens zu ermöglichen, welches die der Erfindung zugrunde liegende Aufgabe löst, ist es vorteilhaft, dass eine Einrichtung zum Zerteilen und Ausfördern eine erste Schere und nachgelagert einen absenkbaren Rollgang und eine Anhebevorrichtung umfasst. Mit dieser Ausführungsform der Einrichtung zum Zerteilen und Ausfördern ist es möglich, das Vormaterial auf Schrottstücke zu zerteilen und aus der Anlage auszufördern. In einer besonders kompakten Ausführungsform lässt sich die Anhebevorrichtung im absenkbaren Rollgang versenken.

In besonders vorteilhafter Weise wird die Einrichtung zum Zerteilen und Ausfördern so ausgeführt, dass sich der ersten Schere vorgelagert eine zweite Schere und sich zwischen der zweiten und der ersten Schere eine Ausfördervorrichtung befindet. Damit ist es möglich, das Vormaterial auf Vorproduktabschnitte zu zerteilen, aus der Anlage auszufördern und gegebenenfalls einer Restnutzung zuzuführen.

Bei großen Gesamtdickenänderungen zwischen dem kontinuierlich stranggegossenen Vormaterial und dem Endprodukt befindet sich vorteilhafterweise zwischen der Stranggussanlage und der Einrichtung zum Zerteilen und Ausfördern eine ein- oder mehrgerüstige Vorwalzstraße.

Eine Heizstrecke und gegebenenfalls daran anschließend eine Entzunderungsanlage befindet sich zweckmäßigerweise vor einer ein- oder mehrgerüstigen Fertigwalzstraße.

Ein Fußteil eines abgeschnittenen Strangabschnitts kann dann besonders rasch und vorteilhaft vom Rollgang angehoben werden, wenn die Anhebevorrichtung als hydraulisch angetriebener Hebebalken ausgeführt ist.

Um das Auskühlen des Vormaterials beim Durchlaufen der Einrichtung zum Zerteilen und Ausfördern möglichst gering zu halten und so möglichst viel Gießwärme von einer Stranggussanlage in eine Walzstraße mitzunehmen, ist es vorteilhaft, der Ausfördervorrichtung eine Einhausung zuzuordnen.

Um den Transport des Vormaterials im Bereich der ersten und/oder der zweiten Schere zu beschleunigen und dadurch einen zeitlichen Abstand zwischen aufeinanderfolgenden Vorproduktabschnitten oder Schrottstücken zu erreichen, ist es vorteilhaft, dass sich vor- und/oder nachgelagert der ersten und/oder der zweiten Schere jeweils motorisch angetriebene Rollen oder Treibrollen befinden.

Es ist weiters besonders vorteilhaft, die erste Schere als Trommelschere und/oder die zweite Schere als Pendelschere auszuführen.

Bezüglich des Anlagentyps der Heizstrecke ist es vorteilhaft, die Heizstrecke als Tunnelheizstrecke mit Induktionsheizung auszuführen.

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die folgendes zeigen:
Fig. 1 eine schematische Darstellung einer Gieß-Walz-Verbundanlage für den vollkontinuierlichen Endlosbetrieb gemäß der Erfindung
Fig. 2 und 3 schematische Darstellungen einer erfindungsgemäßen Einrichtung zum Zerteilen und Ausfördern
Fig. 4 eine schematische Darstellung einer erfindungsgemäßen Ausfördervorrichtung

Fig. 1 zeigt eine Gieß-Walz-Verbundanlage 1. Im Normalbetrieb erzeugt eine Stranggussanlage 2 ein kontinuierlich stranggegossenes Vormaterial 3, welches mittels eines Rollgangs 4 zu einer Vorwalzstraße 5 transportiert wird. Nach dem Vorwalzen in der Vorwalzstraße 5, durchläuft das Vormaterial 3 ungeschnitten, d.h. als ein Strang, eine Einrichtung zum Zerteilen und Ausfördern 6, bevor die Temperatur des Vormaterials in einer Heizstrecke 12 auf Walztemperatur eingestellt wird. Nach der Behandlung des Vormaterials in einer Entzunderungsanlage 13, welche einer Fertigwalzstraße 14 vorgelagert ist, wird das entzunderte Vormaterial in der ein- oder mehrgerüstigen Fertigwalzstraße 14 gewalzt. Das fertig gewalzte Material wird anschließend in einer Kühlstrecke 15 abgekühlt, von einer Schere 16 auf eine bestimmte Produktlänge oder ein bestimmtes Produktgewicht abgeschnitten und anschließend mittels einer als Aufwickelvorrichtung ausgeführten Speichervorrichtung 17 aufgewickelt.

In Fig. 2 wird eine erfindungsgemäße Ausführungsform der Einrichtung zum Zerteilen und Ausfördern 6, umfassend eine erste Schere 9, einen absenkbaren Rollgang 18 und eine Anhebevorrichtung 11 näher gezeigt. Nach dem Auftreten einer geplanten oder ungeplanten Produktionsunterbrechung in einem Anlagenteil, welcher der Einrichtung zum Zerteilen und Ausfördern 6 nachgelagert ist, werden folgende Verfahrensschritte in der Einrichtung zum Zerteilen und Ausfördern 6 durchgeführt:
a) Abschneiden eines Strangabschnitts 21 des kontinuierlich produzierten Vormaterials 3 mittels der als Trommelschere ausgeführten ersten Schere 9. Das Abschneiden erfolgt gleichzeitig oder unmittelbar nach dem Auftreten der Produktionsunterbrechung.
b) Anheben des Fußteils des abgeschnittenen Strangabschnitts 21 vom Rollgang 4 im Bereich nach der ersten Schere 9 mittels der Anhebevorrichtung 11, welche als hydraulisch angetriebener Hebebalken ausgeführt ist. Dabei wird nach dem Abschneiden ausschließlich der Strangabschnitt 21 angehoben, sodass es zu keiner Kollision zwischen dem Strangabschnitt 21 und dem nachfolgenden Vormaterial 3 kommen kann. Der Hebebalken 11a der Anhebevorrichtung 11 ist in angehobener Position gezeichnet.
c) Zerstückeln des die erste Schere 9 passierenden Vormaterials 3 auf Schrottstücke 19 und Ausfördern der Schrottstücke 19 in den absenkbaren Rollgang 18. Je nach Anzahl der ausgeförderten Schrottstücke wird der absenkbare Rollgang von Hubelementen (als Hydraulik- oder Pneumatikzylinder oder elektrische Hubspindelantriebe ausgeführt) abgesenkt. Der absenkbare Rollgang 18 ist in abgesenkter Position gezeichnet. Vor Wiederaufnahme des Normalbetriebs der Gieß-Walz-Verbundanlage ist sicherzustellen, dass die Schrottstücke 19 vom absenkbaren Rollgang 18, beispielsweise mittels eines Krans oder ähnlicher Gerätschaften, entfernt werden und der Strangabschnitt 21 entfernt wird. Weiters muss die Anhebevorrichtung 11 abgesenkt und der absenkbare Rollgang 18 angehoben werden.

In Fig. 3 wird eine weitere erfindungsgemäße Ausführungsform der Einrichtung zum Zerteilen und Ausfördern 6, umfassend eine zweite Schere 7, eine Ausfördervorrichtung 8, eine erste Schere 9, einen absenkbaren Rollgang 18 und eine Anhebevorrichtung 11 näher gezeigt. Hierbei wird gleichzeitig oder nach dem unter Fig. 2 beschriebenen Arbeitsschritt a (Abschneiden des Strangabschnitts 21), das Vormaterial 3 von einer zweiten Schere 7, welche der Ausfördervorrichtung 8 vorgelagert und als Pendelschere ausgeführt ist, auf Vorproduktabschnitte 10 bestimmter Länge, beispielsweise auf Stücke von 8 bis 14 m Länge, zerteilt und die anfallenden Vorproduktabschnitte 10 mittels einer Ausfördervorrichtung 8 ausgefördert. Die Arbeitschritte b und c (Anheben des Strangabschnitts, Zerstückeln und Ausfördern von Schrottstücken) werden wie bereits unter Fig. 2 beschrieben durchgeführt. Die Transportgeschwindigkeit des Vormaterials 3 wird gleichzeitig oder unmittelbar nach dem Abschneiden des Strangabschnitts 21 reduziert. Dies erfolgt entweder durch das Auffahren eines oder mehrerer Gerüste der Vorwalzstraße oder durch eine Reduktion der Gießgeschwindigkeit der kontinuierlich arbeitenden Stranggussanlage. Zumindest einzelne Rollen des Rollgangs vor und/oder nach der ersten Schere 7 und/oder der zweiten Schere 9 sind als motorisch angetriebene Rollen oder als sogenannte Treibrollen 20 ausgeführt. Mittels dieser Rollen ist es einerseits möglich, einen Vorproduktabschnitt 10 rasch von der zweiten Schere 7 zur Ausfördervorrichtung 8 zu transportieren (schaffen einer Lücke zwischen nachkommendem Vormaterial 3 und dem Vorproduktabschnitt 10, wodurch kollisionsfreies Ausfördern erleichtert wird), andererseits ist es aber auch möglich, das von der zweiten Schere 7 abgeschnittene Vormaterial rasch zur ersten Schere 9 (dem Zerstückeln auf Schrottstücke) zu befördern. Vor Wiederaufnahme des Normalbetriebs der Gieß-Walz-Verbundanlage ist sicherzustellen, dass die Schrottstücke 19 vom abgesenkten Rollgang, beispielsweise mittels eines Krans oder ähnlicher Gerätschaften, entfernt werden und dass der Strangabschnitt 21 ebenfalls, beispielsweise mittels eines Krans 22, entfernt wird. Weiters muss die Anhebevorrichtung 11 abgesenkt und der absenkbare Rollgang 18 wieder angehoben werden.

In Fig. 4 wird die Ausfördervorrichtung 8 näher gezeigt. Mittels eines Hebezylinders 24 und eines Verschiebezylinders 25 ist es möglich, einen Vorproduktabschnitt 10 mit einer Transportplattform 26 von einem nicht näher dargestellten Rollgang abzuheben, zu einer Stapelvorrichtung 23 zu befördern und dort abzulegen. Hierbei ist der Hebezylinder 24 über einen Schwenkhebel 27 mit der Transportplattform 26 verbunden und primär für den Hebevorgang zuständig. Der Verschiebezylinder 25 ist ebenfalls über einen Schwenkhebel 28 und einem Gestänge mit der Transportplattform 26 verbunden und primär für den Verschiebevorgang zuständig. Der zyklische Bewegungsablauf der Transportplattform 26 (durchgehende Linien zeigen die Ausgangsstellung, gestrichelte Linien zeigen die Endstellung) und der Transportweg des damit transportierten Vorproduktabschnitts 10 ist im Bewegungsdiagramm mit Pfeilen veranschaulicht. Die Stapelvorrichtung 23 umfasst eine Ablageplattform, welche mittels eines Hubelements 29 (als Hydraulik-, Pneumatikzylinder oder elektrischer Hubspindelantrieb ausgebildet) in der Höhe verstellbar ist. Dadurch ist es möglich, mehrere Vorproduktabschnitte aufeinander und somit sehr platzsparend zu stapeln.

### Bezugszeichenliste

- 1: Gieß-Walz-Verbundanlage
- 2: Stranggussanlage
- 3: Vormaterial
- 4: Rollgang
- 5: Vorwalzstraße
- 6: Einrichtung zum Zerteilen und Ausfördern
- 7: Zweite Schere
- 8: Ausfördervorrichtung
- 9: Erste Schere
- 10: Vorproduktabschnitt
- 11: Anhebevorrichtung
- 11a: Hebebalken
- 12: Heizstrecke
- 13: Entzunderungsanlage
- 14: Fertigwalzstraße
- 15: Kühlstrecke
- 16: Schere
- 17: Speichereinrichtung
- 18: Absenkbarer Rollgang
- 19: Schrottstück
- 20: Treibrolle
- 21: Strangabschnitt
- 22: Kran
- 23: Stapelvorrichtung
- 24: Hebezylinder
- 25: Verschiebezylinder
- 26: Transportplattform
- 27: Schwenkhebel Hebezylinder
- 28: Schwenkheben Verschiebezylinder
- 29: Hubelement Stapelvorrichtung

## Patentansprüche

1. Verfahren zur Herstellung von warmgewalzten Produkten in einer Gieß-Walz-Verbundanlage (1), wobei ein Strang eines endlos stranggegossenen Vormaterials (3) nach seiner vollständigen Durcherstarrung eine Einrichtung zum Zerteilen und Ausfördern (6) mit einer Transportgeschwindigkeit unzerteilt durchläuft, anschließend in einer Fertigwalzstraße (14) gewalzt, dann abgekühlt, zerteilt und gespeichert wird, **dadurch gekennzeichnet, dass** zur Überbrückung einer Produktionsunterbrechung in einem Anlagenteil, welcher der Einrichtung zum Zerteilen und Ausfördern (6) nachgelagert ist, folgende Verfahrensschritte durchgeführt werden:
a) Abschneiden eines Strangabschnitts (21) des kontinuierlich produzierten Vormaterials (3) mittels einer ersten Schere (9) ;
b) Anheben des Fußteils des Strangabschnitts (21) vom Rollgang (4) mittels einer Anhebevorrichtung (11);
c) Zerstückeln des die erste Schere (9) passierenden Vormaterials (3) in Schrottstücke (19) mittels der ersten Schere, Ausfördern der Schrottstücke (19), Entfernen des Strangabschnitts (21) bis zur Wiederherstellung der Betriebsbereitschaft der Gieß-Walz-Verbundanlage (1).

2. Verfahren nach Anspruch 1, **dadurch gekennzeichnet, dass** das Abschneiden des Strangabschnitts (21) des kontinuierlich produzierten Vormaterials (3) mittels der ersten Schere (9) gleichzeitig oder unmittelbar nach dem Auftreten einer Produktionsunterbrechung erfolgt.

3. Verfahren nach einem der vorhergehenden Ansprüche, **dadurch gekennzeichnet, dass** das Anheben des Fußteils des Strangabschnitts (21) mittels der Anhebevorrichtung (11) unmittelbar nach dem Abschneiden des Strangabschnitts (21) erfolgt.

4. Verfahren nach einem der vorhergehenden Ansprüche, **dadurch gekennzeichnet, dass** die Schrottstücke (19) in einen absenkbaren Rollgang (18) ausgefördert werden und bis zur Wiederherstellung der Betriebsbereitschaft der Gieß-Walz-Verbundanlage (1) entfernt werden.

5. Verfahren nach einem der vorhergehenden Ansprüche, **dadurch gekennzeichnet, dass** gleichzeitig oder nach dem Abschneiden des Strangabschnitts (21) das Vormaterial (3) von einer zweiten Schere (7), welche der ersten Schere (9) vorgelagert ist, auf Vorproduktabschnitte (10) zerteilt wird, die mittels einer Ausfördervorrichtung (8), welche sich zwischen der zweiten (7) und der ersten Schere (9) befindet, ausgefördert werden.

6. Verfahren nach Anspruch 5, **dadurch gekennzeichnet, dass** das Ausfördern der Vorproduktabschnitte (10) mittels der Ausfördervorrichtung (8) durch ein Anheben aus einem Rollgang (4), ein Transportieren zu einer Stapelvorrichtung (23) und ein Absenken erfolgt.

7. Verfahren nach einem der Ansprüche 5 bis 6, **dadurch gekennzeichnet, dass** die Vorproduktabschnitte (10) vor dem Ausfördern in der Ausfördervorrichtung (8) mittels motorisch angetriebener Rollen oder Treibrollen (20) auf dem Rollgang (4) beschleunigt werden.

8. Verfahren nach einem der vorhergehenden Ansprüche, **dadurch gekennzeichnet, dass** das endlos stranggegossene Vormaterial (3) nach seiner vollständigen Durcherstarrung in einer ein-oder mehrgerüstigen Vorwalzstraße (5) ohne zusätzliche Erwärmung, das heißt mit der Gießhitze des Stranggussprozesses, vorgewalzt wird.

9. Verfahren nach einem der vorhergehenden Ansprüche, **dadurch gekennzeichnet, dass** eine Reduktion der Transportgeschwindigkeit des stranggegossenen Vormaterials (3) gleichzeitig oder unmittelbar nach dem Auftreten einer Produktionsunterbrechung oder dem Abschneiden des Strangabschnitts (21) mit der ersten Schere (9) vorgenommen wird.

10. Verfahren nach Anspruch 8 oder 9, **dadurch gekennzeichnet, dass** die Reduktion der Transportgeschwindigkeit des Vormaterials (3) durch ein Auffahren eines oder mehrerer Gerüste der Vorwalzstraße (5) erfolgt.

11. Verfahren nach Anspruch 9, **dadurch gekennzeichnet, dass** die Reduktion der Transportgeschwindigkeit des Vormaterials (3) durch eine Reduktion der Gießgeschwindigkeit einer kontinuierlich arbeitenden Stranggussanlage (2) erfolgt.

12. Verfahren nach einem der Ansprüche 1 bis 11, **dadurch gekennzeichnet, dass** beim Anfahren der Gieß-Walz-Verbundanlage (1) ein Anfahrstrang in die Stranggussanlage (2) eingebracht wird, dieser mit dem angegossenen Strang mitbewegt wird und der Anfahrstrangkopf mit einem Teil des endlos stranggegossenen Vormaterials (3) von einer der Scheren (7, 9) abgetrennt und im Bereich der Ausfördervorrichtung (8) entfernt wird.

13. Verfahren nach einem der Ansprüche 8 bis 12, **dadurch gekennzeichnet, dass** ein beim Anfahren der Vorwalzstraße (5) am stranggegossenen Vormaterial (3) entstandenes Keilstück von der zweiten Schere (7) abgetrennt oder zerstückelt und im Bereich der Ausfördervorrichtung (8) entfernt wird.

14. Verfahren nach einem der vorhergehenden Ansprüche, **dadurch gekennzeichnet, dass** vor dem Walzen in der Fertigwalzstraße (14) die Temperatur des ungeschnittenen Vormaterials (3) mittels einer Heizstrecke (12) auf Walztemperatur eingestellt wird.

15. Gieß-Walz-Verbundanlage (1) zur Herstellung von warmgewalzten Produkten aus einem endlos stranggegossenem Vormaterial (3), die mindestens eine Stranggussanlage (2), eine Einrichtung zum Zerteilen und Ausfördern (6), eine ein-oder mehrgerüstige Fertigwalzstraße (14), eine Kühlstrecke (15) und eine Speichereinrichtung (17) umfasst, **dadurch gekennzeichnet, dass** die Einrichtung zum Zerteilen und Ausfördern (6)
- eine erste Schere (9) zum Abschneiden des Vormaterials (3) und nachgelagert
- einen absenkbaren Rollgang (18) zum Ausfördern und
- eine Anhebevorrichtung (11) zum anheben eines Fußteils eines vom Vormaterial (3) abgeschnittenen Strangabschnitts (21) umfasst.

16. Anlage nach Anspruch 15, **dadurch gekennzeichnet, dass** sich der ersten Schere (9) vorgelagert eine zweite Schere (7) und sich zwischen der zweiten (7) und der ersten Schere (9) eine Ausfördervorrichtung (8) befindet.

17. Anlage nach Anspruch 15 oder 16, **dadurch gekennzeichnet, dass** sich zwischen der Stranggussanlage (2) und der Einrichtung zum Zerteilen und Ausfördern (6) eine ein- oder mehrgerüstige Vorwalzstraße (5) befindet.

18. Anlage nach einem der Ansprüche 15 bis 17, **dadurch gekennzeichnet, dass** sich vor der ein- oder mehrgerüstigen Fertigwalzstraße (14) eine Heizstrecke (12) und gegebenenfalls daran anschließend eine Entzunderungsanlage (13) befindet.

19. Anlage nach einem der Ansprüche 15 bis 18, **dadurch gekennzeichnet, dass** die Anhebevorrichtung (11) als hydraulisch angetriebener Hebebalken (11a) ausgeführt ist.

20. Anlage nach einem der Ansprüche 15 bis 19, **dadurch gekennzeichnet, dass** der Ausfördervorrichtung (8) eine Einhausung zugeordnet ist.

21. Anlage nach einem der Ansprüche 15 bis 20, **dadurch gekennzeichnet, dass** sich vor- und/oder nachgelagert der ersten Schere (9) und/oder der zweiten Schere (7) jeweils motorisch angetriebene Rollen oder Treibrollen (20) befinden.

22. Anlage nach einem der Ansprüche 15 bis 21, **dadurch gekennzeichnet, dass** die erste Schere (9) als Trommelschere ausgeführt ist.

23. Anlage nach einem der Ansprüche 16 bis 22, **dadurch gekennzeichnet, dass** die zweite Schere (7) als Pendelschere ausgeführt ist.

24. Anlage nach einem der Ansprüche 15 bis 23, **dadurch gekennzeichnet, dass** die Heizstrecke (12) als Tunnelheizstrecke mit Induktionsheizung ausgeführt ist.

## Claims

1. Process for producing hot-rolled products in a combined casting and rolling installation (1), wherein a billet of a continuously continuously cast precursor material (3) passes through a cutting-up and discharging device (6) at a transportation speed in uncut form after it has fully solidified, is then rolled in a finishing rolling mill train (14), then cooled, cut up and stored, **characterized in that** an interruption to production in a part of the installation downstream from the cutting-up and discharging device (6) is bridged by carrying out the following process steps:
a) a billet portion (21) of the continuously produced precursor material (3) is cut off by means of first shears (9);
b) the tail part of the billet portion (21) is raised from the roller table (4) by means of a raising apparatus (11);
c) the precursor material (3) passing the first shears (9) is broken up into pieces of scrap (19) by means of the first shears, the pieces of scrap (19) are discharged and the billet portion (21) is removed until the operational readiness of the combined casting and rolling installation (1) is restored.

2. Process according to Claim 1, **characterized in that** the billet portion (21) of the continuously produced precursor material (3) is cut off by means of the first shears (9) at the same time as or immediately after production is interrupted.

3. Process according to either of the preceding claims, **characterized in that** the tail part of the billet portion (21) is raised by means of the raising apparatus (11) immediately after the billet portion (21) is cut off.

4. Process according to one of the preceding claims, **characterized in that** the pieces of scrap (19) are discharged into a lowerable roller table (18) and are removed until the operational readiness of the combined casting and rolling installation (1) is restored.

5. Process according to one of the preceding claims, **characterized in that** the precursor material (3) is cut up into precursor product portions (10) by second shears (7), which are situated upstream from the first shears (9), at the same time as or after the billet portion (21) is cut off, and these precursor product portions are discharged by means of a discharging apparatus (8) situated between the second shears (7) and the first shears (9).

6. Process according to Claim 5, **characterized in that** the precursor product portions (10) are discharged by means of the discharging apparatus (8) by being raised from a roller table (4), transported to a stacking apparatus (23) and lowered.

7. Process according to either of Claims 5 and 6, **characterized in that** the precursor product portions (10), before they are discharged in the discharging apparatus (8), are accelerated on the roller table (4) by means of motor-driven rollers or driving rollers (20).

8. Process according to one of the preceding claims, **characterized in that** the continuously continuously cast precursor material (3) is rough-rolled in a single-stand or multi-stand rough-rolling mill train (5) without additional heating, i.e. with the casting heat from the continuous casting process, after it has fully solidified.

9. Process according to one of the preceding claims, **characterized in that** the transportation speed of the continuously cast precursor material (3) is reduced at the same time as or immediately after production is interrupted or the billet portion (21) is cut off with the first shears (9).

10. Process according to Claim 8 or 9, **characterized in that** the transportation speed of the precursor material (3) is reduced by the opening up of one or more stands of the rough-rolling mill train (5).

11. Process according to Claim 9, **characterized in that** the transportation speed of the precursor material (3) is reduced by a reduction in the casting speed of a continuously operating continuous casting installation (2).

12. Process according to one of Claims 1 to 11, **characterized in that** a start-up billet is introduced into the continuous casting installation (2) during start-up of the combined casting and rolling installation (1), said start-up billet is moved concomitantly with the integrally cast billet, and the head of the start-up billet together with part of the continuously continuously cast precursor material (3) is severed by one of the shears (7, 9) and removed in the region of the discharging apparatus (8).

13. Process according to one of Claims 8 to 12, **characterized in that** a wedge piece produced during start-up of the rough-rolling mill train (5) on the continuously cast precursor material (3) is severed or broken up into pieces by the second shears (7) and removed in the region of the discharging apparatus (8).

14. Process according to one of the preceding claims, **characterized in that** the temperature of the uncut precursor material (3) is set to rolling temperature by means of a heating section (12) before rolling in the finishing rolling mill train (14).

15. Combined casting and rolling installation (1) for producing hot-rolled products from a continuously continuously cast precursor material (3), said installation comprising at least one continuous casting installation (2), a cutting-up and discharging device (6), a single-stand or multi-stand finishing rolling mill train (14), a cooling section (15) and a storage device (17), **characterized in that** the cutting-up and discharging device (6) comprises
- first shears (9) for cutting off the precursor material (3) and, downstream therefrom,
- a lowerable roller table (18) for discharging and
- a raising apparatus (11) for raising a tail part of a billet portion (21) cut off from the precursor material (3).

16. Installation according to Claim 15, **characterized in that** second shears (7) are situated upstream from the first shears (9) and a discharging apparatus (8) is situated between the second shears (7) and the first shears (9).

17. Installation according to Claim 15 or 16, **characterized in that** a single-stand or multi-stand rough-rolling mill train (5) is situated between the continuous casting installation (2) and the cutting-up and discharging device (6).

18. Installation according to one of Claims 15 to 17, **characterized in that** a heating section (12) and a de-scaling installation (13), which possibly adjoins the latter, are situated upstream from the single-stand or multi-stand finishing rolling mill train (14).

19. Installation according to one of Claims 15 to 18, **characterized in that** the raising apparatus (11) is designed as a hydraulically driven jib (11a).

20. Installation according to one of Claims 15 to 19, **characterized in that** a housing is assigned to the discharging apparatus (8).

21. Installation according to one of Claims 15 to 20, **characterized in that** motor-driven rollers or driving rollers (20) are respectively situated upstream and/or downstream from the first shears (9) and/or the second shears (7).

22. Installation according to one of Claims 15 to 21, **characterized in that** the first shears (9) are designed as drum shears.

23. Installation according to one of Claims 16 to 22, **characterized in that** the second shears (7) are designed as pendulum shears.

24. Installation according to one of Claims 15 to 23, **characterized in that** the heating section (12) is designed as a tunnel heating section with induction heating.

## Revendications

1. Procédé de fabrication de produits laminés à chaud dans une installation combinée (1) de coulée et de laminage, dans lequel après s'être solidifiée complètement à coeur et sans être divisée, une barre de matériau d'ébauche (3) coulé en continu traverse un dispositif de division et d'extraction (6) à une vitesse de transport, est ensuite laminée dans un train de laminage de finition (14), est enfin refroidie, divisée et stockée,
**caractérisé en ce que**
pour compenser des interruptions de production dans une partie de l'installation disposée en aval du dispositif de division et d'extraction (6), les étapes suivantes sont exécutées :
a) au moyen d'une première cisaille (9), découpe d'un tronçon de barre (21) dans le matériau d'ébauche (3) produit en continu,
b) relèvement de la partie de pied du tronçon de barre (21) par rapport à la piste à rouleaux (4) au moyen d'un dispositif de relèvement (11),
c) déchiquetage du matériau d'ébauche (3) qui traverse la première cisaille (9) en morceaux de ferraille (19) au moyen de la première cisaille, expulsion des morceaux de ferraille (19), enlèvement du tronçon de barre (21) jusqu'à ce que l'installation combinée (1) de coulée et de laminage ait été ramenée dans un état prêt à produire.

2. Procédé selon la revendication 1, **caractérisé en ce que** la découpe du tronçon de barre (21) du matériau d'ébauche (3) produit en continu au moyen de la première cisaille (9) s'effectue en même temps ou immédiatement après qu'une interruption de production est survenue.

3. Procédé selon l'une des revendications précédentes, **caractérisé en ce que** le relèvement de la partie de pied du tronçon de barre (21) au moyen du dispositif de relèvement (11) s'effectue immédiatement après la découpe du tronçon de barre (21).

4. Procédé selon l'une des revendications précédentes, **caractérisé en ce que** les morceaux de ferraille (19) sont expulsés dans une piste à rouleaux (18) apte à être abaissée et sont retirés jusqu'à ce que l'installation combinée (1) de coulée et de laminage ait retrouvé son état prêt à produire.

5. Procédé selon l'une des revendications précédentes, **caractérisé en ce qu'**en même temps que la découpe du tronçon de barre (21) ou après cette découpe, le matériau d'ébauche (3) est divisé par une deuxième cisaille (7) prévue en amont de la première cisaille (9) en tronçons (10) de produit d'ébauche qui sont expulsés au moyen d'un dispositif d'expulsion (8) situé entre la deuxième cisaille (7) et la première cisaille (9).

6. Procédé selon la revendication 5, **caractérisé en ce que** l'expulsion des tronçons (10) de produit d'ébauche au moyen du dispositif d'expulsion (8) s'effectue par relèvement hors d'une piste à rouleaux (4), transport dans un dispositif d'empilement (23) et abaissement.

7. Procédé selon l'une des revendications 5 et 6, **caractérisé en ce qu'**avant d'être expulsés dans le dispositif d'expulsion (8), les tronçons (10) de produit d'ébauche sont accélérés sur la piste à rouleaux (4) par des rouleaux entraînés par moteur ou par des rouleaux moteurs (20).

8. Procédé selon l'une des revendications précédentes, **caractérisé en ce qu'**après s'être solidifié complètement à coeur, le matériau d'ébauche (3) coulé en barre continue est pré-laminé dans un train de pré-laminage (5) à une ou plusieurs cages et sans échauffement supplémentaire, c'est-à-dire en utilisant la chaleur de coulée de l'opération de coulée en barre.

9. Procédé selon l'une des revendications précédentes, **caractérisé en ce qu'**une réduction de la vitesse de transport du matériau d'ébauche (3) coulé en barre est réalisée en même temps ou immédiatement après l'apparition d'une interruption de production ou après la découpe du tronçon de barre (21) par la première cisaille (9).

10. Procédé selon la revendication 8 ou 9, **caractérisé en ce que** la réduction de la vitesse de transport du matériau d'ébauche (3) s'effectue par traversée d'une ou plusieurs cages du train de pré-laminage (5).

11. Procédé selon la revendication 9, **caractérisé en ce que** la réduction de la vitesse de transport du matériau d'ébauche (3) s'effectue par une réduction de la vitesse de coulée d'une installation de coulée en barre (2) travaillant en continu.

12. Procédé selon l'une des revendications 1 à 11, **caractérisé en ce que** lors du démarrage de l'installation combinée (1) de coulée et de laminage, une barre de démarrage est placée dans l'installation de coulée en barre (2), est déplacée conjointement avec la barre coulée, la tête de la barre de démarrage étant découpée par l'une des cisailles (7, 9) avec une partie du matériau d'ébauche (3) coulé en barre continue et enlevée au niveau du dispositif d'expulsion (8).

13. Procédé selon l'une des revendications 8 à 12, **caractérisé en ce que** la pièce en biseau produite lors du démarrage du train de pré-laminage (5) sur le matériau d'ébauche (3) coulé en barre est découpée par la deuxième cisaille (7) ou est déchiquetée et enlevée au niveau du dispositif d'expulsion (8).

14. Procédé selon l'une des revendications précédentes, **caractérisé en ce qu'**avant le laminage dans le train de laminage de finition (14), la température du matériau d'ébauche (3) non découpé est amenée à la température de laminage au moyen d'un parcours de chauffage (12).

15. Installation combinée (1) de coulée et de laminage destinée à fabriquer des produits laminés à chaud à partir d'un matériau d'ébauche (3) coulé en barre continue, l'installation présentant au moins une installation de coulée en barre (2), un dispositif de découpe et d'expulsion (6), un train de laminage de finition (14) à une ou plusieurs cages, un parcours de refroidissement (15) et un dispositif de stockage (17), **caractérisée en ce que** le dispositif de découpe et d'expulsion (6) comporte
- une première cisaille (9) destinée à découper le matériau d'ébauche (3), suivie par
- une piste à rouleaux (18) apte à être abaissée et destinée à l'expulsion et
- un dispositif de relèvement (11) qui relève une partie de pied d'un tronçon de barre (21) découpé dans le matériau d'ébauche (3).

16. Installation selon la revendication 15, **caractérisée en ce que** la première cisaille (9) est précédée par une deuxième cisaille (7) et **en ce qu'**un dispositif d'expulsion (8) est situé entre la deuxième cisaille (7) et la première cisaille (9).

17. Installation selon la revendication 15 ou 16, **caractérisée en ce qu'**un train de pré-laminage (5) à une ou plusieurs cages est situé entre l'installation de coulée en barre (2) et le dispositif de découpe et d'expulsion (6).

18. Installation selon l'une des revendications 15 à 17, **caractérisée en ce qu'**un parcours de chauffage (12) éventuellement raccordé à une installation de décalaminage (13) est prévu en amont du train de laminage de finition (14) à une ou plusieurs cages.

19. Installation selon l'une des revendications 15 à 18, **caractérisée en ce que** le dispositif de relèvement (11) est configuré comme poutre de relèvement (11a) entraînée hydrauliquement.

20. Installation selon l'une des revendications 15 à 19, **caractérisée en ce qu'**un caisson est associé au dispositif d'expulsion (8).

21. Installation selon l'une des revendications 15 à 20, **caractérisée en ce que** des rouleaux entraînés par moteur ou des rouleaux moteurs (20) sont prévus en amont et/ou en aval de la première cisaille (9) et/ou de la deuxième cisaille (7).

22. Installation selon l'une des revendications 15 à 21, **caractérisée en ce que** la première cisaille (9) est configurée comme cisaille en tambour.

23. Installation selon l'une des revendications 16 à 22, **caractérisée en ce que** la deuxième cisaille (7) est configurée comme cisaille pendulaire.

24. Installation selon l'une des revendications 15 à 23, **caractérisée en ce que** le parcours de chauffage (12) est configuré comme parcours de chauffage en tunnel doté d'un chauffage par induction.
